# EUROPÄISCHE PATENTSCHRIFT

(11) **EP 3 784 835 B1**
(45) Veröffentlichungstag und Bekanntmachung des Hinweises auf die Patenterteilung: **27.09.2023**
(21) Anmeldenummer: 19719839.3
(22) Anmeldetag: 24.04.2019
(51) Int. Cl.: E01C 11/22, E01D 19/08

(54) **ANSCHLUSSVORRICHTUNG, ABLAUFSYSTEM UND VERFAHREN**
CONNECTION DEVICE, DISCHARGE SYSTEM AND METHOD
DISPOSITIF DE RACCORDEMENT, SYSTÈME D'ÉVACUATION ET PROCÉDÉ

(30) Priorität: 26.04.2018 DE 102018110087
(43) Veröffentlichungstag der Anmeldung: 03.03.2021
(73) Patentinhaber: ACO Ahlmann SE & Co. KG, 24782 Büdelsdorf (DE)
(72) Erfinder: KLEHM, Torsten, 22527 Hamburg (DE)
(74) Vertreter: Meissner Bolte Partnerschaft mbB
(86) Internationale Anmeldenummer: PCT/EP2019/060422
(87) Internationale Veröffentlichungsnummer: WO 2019/206934

(56) Entgegenhaltungen:
- DD-A- 54 953
- DE-U1- 8 225 072
- DE-U1- 8 808 958
- DE-U1- 9 407 453
- DE-U1- 29 614 144
- US-A- 1 275 922

## Beschreibung

Die Erfindung betrifft eine Anschlussvorrichtung für ein Ablaufsystem zur Entwässerung von Verkehrsflächen, wobei die Anschlussvorrichtung einen Aufsatzstutzen, der mit einem Aufsatz zum Ableiten von Wasser verbindbar ist, und einen Ablaufkörper aufweist, der mit einem Abwassersystem verbindbar ist.

Eine Anschlussvorrichtung dieser Gattung wird beispielsweise in der Praxis bei der Entwässerung von Brücken angewandt.

Bei einer solchen Anschlussvorrichtung besteht das Verbindungsstück zwischen Aufsatz und Ablaufkörper aus einem einfachen Rohr. Dieses wird mittels einer Steckverbindung mit dem Aufsatz verbunden und zusammen mit diesem auf ein um den Ablaufkörper aufgetragenes Mörtelbett gesetzt.

Dies hat den Nachteil, dass beim Verlegen des Aufsatzes Mörtel in den Ablaufkörper gelangen kann. Gleichzeitig muss aber ausreichend Masse aufgetragen werden, um spätere Hohlstellen zu vermeiden. Andernfalls besteht die Möglichkeit, dass der verlegte Aufsatz den Belastungen einer befahrenen Verkehrsfläche nicht standhält.

Aus DE 203 19 696 ist bekannt, dass zum Schutz vor unerwünschten Baustoffen im Ablaufkörper die Öffnung des Ablaufkörpers mit Hilfe einer Bauschutzabdeckung während des Erhärtens verschlossen wird. Diese Abdeckung wird nach dem Aushärten des Baustoffs zerstört und entfernt. Diese Methode ist umständlich und zeitaufwändig.

Aus DE 296 14 144 U ist eine gattungsgemäße Anschlußvorrichtung gemäß dem Oberbegriff des Anspruchs 1 bekannt.

Der Erfindung liegt daher die Aufgabe zugrunde, eine Anschlussvorrichtung der eingangs genannten Art so zu verbessern, dass eine Montage des Aufsatzes mit Aufsatzstutzen auf den Ablaufkörper derart möglich ist, dass dieser weitestgehend frei von Verschmutzungen bleibt.

Diese Aufgabe wird erfindungsgemäß durch eine Anschlussvorrichtung mit den Merkmalen aus Anspruch 1 gelöst.

Konkret wird die Aufgabe durch eine Anschlussvorrichtung für ein Ablaufsystem, insbesondere im Bereich der Linienentwässerung mit Entwässerungsrinnen und Punktentwässerung mit Straßenabläufen, zur Entwässerung von Verkehrsflächen gelöst, wobei die Anschlussvorrichtung einen Aufsatzstutzen, der mit einem Aufsatz zum Ableiten von Wasser verbindbar ist, und einen Ablaufkörper aufweist, der mit einem Abwassersystem verbindbar ist. Zwischen dem Aufsatzstutzen und dem Ablaufkörper ist ein Schalungsstutzen angeordnet, der sich in den Ablaufkörper erstreckt. Der Schalungsstutzen weist einen Auflageflansch auf, der zwischen den axialen Enden des Schalungsstutzens angeordnet ist.

Eine erfindungsgemäß ausgebildete Anschlussvorrichtung mit Schalungsstutzen verhindert das Verschmutzen des Ablaufkörpers durch Mörtel oder andere Baustoffe. Der Schalungsstutzen dient dabei als Hilfsmittel um den Baustoff, insbesondere Mörtel, in der notwendigen Menge bündig um den Schalungsstutzen aufzutragen, um Hohlräume zu vermeiden. Der Auflageflansch dichtet den Ablaufkörper zusätzlich ab. Des Weiteren ermöglicht der Schalungsstutzen gegebenenfalls eine Anpassung in der Höhe und ist mit wenig Aufwand und geringen zusätzlichen Kosten realisierbar.

Zwar ist aus DE 82 25 072 3 bereits bekannt, zylindrische Schalkörper bei der Montage einer Anschlussvorrichtung zu verwenden. Dies geschieht aber nicht, um eine Verschmutzung des Ablaufkörpers zu verhindern, sondern um einen Arbeitsschritt einzusparen.

Bevorzugte Ausführungsformen der Erfindung sind in den Unteransprüchen angegeben.

Vorzugsweise ist bei der Anschlussvorrichtung der Auflageflansch so gestaltet, dass er Aussparungen für die Schraubverbindungen des Ablaufkörpers aufweist. Dies hat den Vorteil, dass der Schalungsstutzen zentriert und seine axiale Rotation begrenzt wird.

Der Schalungsstutzen bildet ein Mittel zur Höhenanpassung, so dass die Anschlussvorrichtung an die jeweilige Höhe des Straßenbelags angepasst werden kann.

Der im montierten Zustand zur Oberfläche hingerichtete Abschnitt des Schalungsstutzens kann gleichlang oder länger sein, als der sich im Ablaufkörper erstreckende Abschnitt. Somit eignet sich der Schalungsstutzen auch für dickere Mörteldecken.

Der Schalungsstutzen weist erfindungsgemäß oberhalb des Auflageflansches Drainageöffnungen auf, die über den Umfang verteilt angeordnet sind. Dies hat den Vorteil, dass Feuchtigkeit aus dem Mörtel abgeführt wird. Vorteilhafterweise ist der Außendurchmesser des Schalungsstutzens kleiner als der Innendurchmesser des Ablaufkörpers ausgebildet. Der dadurch entstehende Ringspalt ist durch den Auflageflansch verdeckt und gleicht Bautoleranzen aus.

Der Aufsatzstutzen ragt vorteilhafterweise über die Drainageöffnungen hinaus, damit kein Abwasser durch die Öffnungen austreten kann.

Der Aufsatzstutzen kann eine am zum Aufsatz zugewandten Ende eine Verjüngung aufweisen, um das Einstecken in den Aufsatz zu erleichtern.

Vorzugsweise ist der Durchmesser des Aufsatzstutzens kleiner als der Durchmesser des Schalungsstutzens. Dadurch wird das Einführen des Aufsatzstutzens in den Schalungsstutzen erleichtert, eine horizontale Ausrichtung der Rinnenkörper ermöglicht und Einbautoleranzen, bspw. Ungenauigkeiten, wie Neigungen und Produkttoleranzen, bei der Montage ausgeglichen.

Der Aufsatzstutzen kann einen Kragen aufweisen, der sich in Umfangsrichtung um diesen erstreckt. Dieser dient als Schutz der Steckverbindung und Montagehilfe.

Im Rahmen der Erfindung wird ferner ein Ablaufsystem mit einer erfindungsgemäßen Anschlussvorrichtung offenbart und beansprucht. Das Ablaufsystem umfasst einen Rinnenkörper, bevorzugt eine Hohlbordrinne aus Polymerbeton. Dieser ist mit dem Aufsatzstutzen der Anschlussvorrichtung verbindbar. Andere Aufsätze sind möglich, insbesondere Punktabläufe, wie Straßen- oder Hofabläufe.

Der Aufsatzstutzen kann fest mit dem Rinnenkörper verbunden sein. Mit anderen Worten ist es möglich, den Ablaufstutzen als festen Bestandteil des Rinnenkörpers auszubilden. Diese Variante ist für die lineare Entwässerung von Verkehrsflächen besonders geeignet.

Im Rahmen der Erfindung wird ein Verfahren zur Montage eines Ablaufsystems mit einer erfindungsgemäßen Anschlussvorrichtung offenbart und beansprucht. Der Schalungsstutzen wird mit dem Auflageflansch auf den Ablaufkörper gesetzt. Anschließend wird ein Baustoff, insbesondere Mörtel, zu einer oberen Baustoffebene aufgetragen. Ein Teil des oberen Abschnitts des Schalungsstutzens wird vor dem Auftragen des Baustoffs eingekürzt, so dass die Oberkante des Schalungsstutzens auf der gleichen Ebene oder unterhalb der oberen Baustoffebene angeordnet ist.

Im Rahmen der Erfindung wird ein Verfahren zur Montage eines Ablaufsystems mit einer erfindungsgemäßen Anschlussvorrichtung offenbart und beansprucht. An der oberen Baustoffebene wird eine zum Schalungsstutzen angeordnete Fase angearbeitet. Der gekürzte Schalungsstutzen liegt unterhalb der oberen Baustoffebene. Beim Einbau des Rinnenkörpers, im Bereich zwischen dem Kragen, dem Aufsatzstutzen und der Fase verbleibt ein den Aufsatzstutzen umlaufender Freiraum. Der Freiraum wird beim weiteren Einbau des Rinnenkörpers durch den noch plastischen Mörtel ganz oder zumindest teilweise wieder geschlossen.

Die Erfindung wird im Folgenden anhand eines Ausführungsbeispiels unter Bezug auf die beigefügten schematischen Zeichnungen mit weiteren Einzelheiten erläutert.

Dabei zeigen:
Fig. 1 einen Schnitt der Gesamtansicht einer Anschlussvorrichtung mit Ablaufsystem.
Fig. 2 einen Schnitt durch einen Schalungsstutzen nach Fig. 1.
Fig. 3 einen Schnitt der Gesamtansicht einer Anschlussvorrichtung mit Ablaufsystem nach Fig. 1 bei einem Montageschritt.

In Fig. 1 ist eine Anschlussvorrichtung mit Ablaufsystem dargestellt. Der Ablaufkörper 12 ist im Gebrauch in festem Untergrund, vorzugsweise Beton, mittels eines Pressflansches 21 befestigt und an ein Abwassernetz angeschlossen. Der Auflageflansch 13 liegt flächig auf dem Pressflansch 21 des Ablaufkörpers 12 auf. Wahlweise kann der Auflageflansch 13 Aussparungen 14 für die Schraubverbindungen 15 des Ablaufkörpers 12 aufweisen, welche die Zentrierung und Begrenzung der axialen Rotation des Schalungsstutzens 10 ermöglichen.

Der Auflageflansch 13 befindet sich zwischen den axialen Enden des Schalungsstutzens 10 und erstreckt sich zum Teil in den Ablaufkörper 12. Oberhalb des Auflageflansches 13, auf dem Abschnitt des Schalungsstutzens 10, der direkt mit dem Mörtel in Kontakt steht, sind Drainageöffnungen 16 vorhanden, um Feuchtigkeit aus dem dränfähigen Mörtel abzuführen. Auf dem frei liegenden Ende des Schalungsstutzens 10 sitzt der Aufsatzstutzen 11. Dieser weist einen Kragen 18 auf, der sich in Umfangrichtung erstreckt. Der Kragen 18 verhindert ein zu tiefes Einstecken des Aufsatzstutzens 11, schützt die Verbindung und erleichtert die Montage. Der Aufsatzstutzen 11 ist in den Rinnenkörper 19, insbesondere in eine Hohlbordrinne, mit seinem verjüngten Ende 17 voran eingesteckt und wird durch eine Dichtung, insbesondere eine Labyrinthdichtung 20, arretiert. Der Innendurchmesser, der zur Oberfläche hin ausgerichteten Bauteilenden, ist stets größer als der Außendurchmesser des jeweils aufgesetzten Bauteils. Das hat den Zweck, dass die Bauteile sich jeweils zum Teil ineinander erstrecken und eine Montage von oben einfach möglich ist. Nach abgeschlossener Montage und Verlegung der Asphaltschicht ist der Rinnenkörper 19, insbesondere die Hohlbordrinne, die einzige von außen sichtbare Komponente des Ablaufsystems.

Fig. 3 zeigt ein erfindungsgemäßes Ausführungsbeispiel einer Anschlussvorrichtung gemäß Fig. 1 vor der Montage des Rinnenkörpers 19, insbesondere der Hohlbordrinne. Der Aufsatzstutzen 11 ist mit dem Rinnenkörper 19 verbunden. Der Schalungsstutzen 10 liegt mit dem Auflageflansch 13 auf den Schraubverbindungen 15 des Pressflansches 21 auf. Um den Schalungsstutzen 10 ist eine Baustoffebene 22 aufgetragen. Die Baustoffebene 22 ist höher als der Rand des Schalungsstutzens 10. Die Baustoffebene 22 bildet eine Fase 23, die zum Schalungsstutzen 10 weist und schließt bündig (oder wenigstens annähernd bündig) mit dessen Rand ab. Zwischen dem Kragen 18, dem Aufsatzstutzen 11 und der Fase 23 ist ein den Aufsatzstutzen 11 umlaufender Freiraum 24 ausgebildet. Durch den Freiraum 24 kann beim Aufsetzen des Rinnenkörpers 19 kein Mörtel in den Ablaufkörper 12 und/oder in den Schalungsstutzen gelangen. Der Freiraum zwischen der Fase 23 und dem Schalungsstutzen 10 wird beim weiteren Einbau des Rinnenkörpers durch den noch plastischen Mörtel ganz oder zumindest teilweise geschlossen Zudem ermöglicht es der Freiraum 24 einen Höhenausgleich des Rinnenkörpers 19, insbesondere der Hohlbordrinne, beim Einbau vorzunehmen.

Die beschriebene Anordnung kann in vielfältiger Weise abgeändert und eingesetzt werden. Sie eignet sich in ihrer beschriebenen Form zur linearen Entwässerung von Verkehrsflächen mit Entwässerungsrinnen, kann aber auch zur punktuellen Entwässerung mit Straßenabläufen verwendet werden. Der Schalungsstutzen 10 kann so ausgebildet sein, dass der Kragen, der den Auflageflansch 13 bildet, so gestaltet ist, dass er mit dem Ablaufkörper 12 abdichtend verbindbar, ist. Der Kragen kann auch als separates Bauteil ausgebildet sein, der mittels einer Schelle in der gewünschten Höhe befestigt wird. Dadurch wäre ein Ablängen des Schalungsstutzens 10 hinfällig. Auch andere Befestigungsarten, wie Schrauben und Muttern, welche die beiden Bauteile durch vorgebohrte Löcher verbinden, oder Rastnasen mit korrespondierenden Öffnungen sind denkbar.

### Bezugszeichenliste

- 10: Schalungsstutzen
- 11: Aufsatzstutzen
- 12: Ablaufkörper
- 13: Auflageflansch
- 14: Aussparungen
- 15: Schraubverbindungen
- 16: Drainageöffnungen
- 17: verjüngtes Ende
- 18: Kragen
- 19: Rinnenkörper
- 20: Labyrinthdichtung
- 21: Pressflansch
- 22: Baustoffebene
- 23: Fase
- 24: Freiraum

## Patentansprüche

1. Anschlussvorrichtung für ein Ablaufsystem zur Entwässerung von Verkehrsflächen, wobei die Anschlussvorrichtung einen Aufsatzstutzen (11), der mit einem Aufsatz zum Ableiten von Wasser verbindbar ist, und einen Ablaufkörper (12) aufweist, der mit einem Abwassersystem verbindbar ist,
wobei
ein Schalungsstutzen (10) zwischen Aufsatzstutzen (11) und Ablaufkörper (12) angeordnet ist, wobei sich der Schalungsstutzen (10) in den Ablaufkörper (12) erstreckt und einen Auflageflansch (13) aufweist, der zwischen den axialen Enden des Schalungsstutzens (10) angeordnet ist,
**dadurch gekennzeichnet, dass**
der Schalungsstutzen (10) Drainageöffnungen (16) aufweist, die oberhalb des Auflageflansches (13) über den Umfang verteilt angeordnet sind.

2. Anschlussvorrichtung nach Anspruch 1,
**dadurch gekennzeichnet, dass**
der Auflageflansch (13) Aussparungen (14) für die Schraubverbindungen (15) des Ablaufkörpers (12) aufweist.

3. Anschlussvorrichtung nach den Ansprüchen 1 oder 2,
**dadurch gekennzeichnet, dass**
der Schalungsstutzen (10) ein Mittel zur Höhenanpassung bildet, so dass die Anschlussvorrichtung an die jeweilige Höhe eines Straßenbelags angepasst werden kann.

4. Anschlussvorrichtung nach einem der vorhergehenden Ansprüche,
**dadurch gekennzeichnet, dass**
der im montierten Zustand zur Oberfläche hingerichtete Abschnitt des Schalungsstutzens (10) gleichlang oder länger ist, als der sich im Ablaufkörper (12) erstreckende Abschnitt.

5. Anschlussvorrichtung nach einem der vorhergehenden Ansprüche,
**dadurch gekennzeichnet, dass**
der Aufsatzstutzen (11) über die Drainageöffnungen (16) hinausragt.

6. Anschlussvorrichtung nach einem der vorhergehenden Ansprüche,
**dadurch gekennzeichnet, dass**
der Aufsatzstutzen (11) am zum Aufsatz zugewandten Ende eine Verjüngung (17) aufweist.

7. Anschlussvorrichtung nach einem der vorhergehenden Ansprüche,
**dadurch gekennzeichnet, dass**
der Außendurchmesser des Aufsatzstutzens kleiner ist als der Innendurchmesser des Schalungsstutzens, um die Montage zu erleichtern.

8. Anschlussvorrichtung nach einem der vorhergehenden Ansprüche,
**dadurch gekennzeichnet, dass**
der Aufsatzstutzen (11) einen Kragen (18) aufweist, der sich in Umfangsrichtung um den Aufsatzstutzen (11) erstreckt.

9. Anschlussvorrichtung nach Anspruch 8,
**dadurch gekennzeichnet, dass**
der Aufsatzstutzen (11) fest mit dem einen Rinnenkörper (19) umfassenden Aufsatz verbunden ist.

10. Ablaufsystem mit einer Anschlussvorrichtung nach Anspruch 1 und einem Aufsatz,
wobei der Aufsatz einen Rinnenkörper (19) umfasst, der mit dem Aufsatzstutzen (11) der Anschlussvorrichtung verbindbar ist.

11. Verfahren zur Montage eines Ablaufsystems nach Anspruch 10,
bei dem der Schalungsstutzen (10) mit dem Auflageflansch (13) auf den Ablaufkörper (12) gesetzt wird, anschließend ein Baustoff, insbesondere Mörtel, aufgetragen und eine obere Baustoffebene (22) gebildet wird, wobei ein Teil des oberen Abschnitts des Schalungsstutzens (10) vor dem Auftragen des Baustoffs eingekürzt wird, so dass die Oberkante des Schalungsstutzens (10) auf der gleichen Ebene oder unterhalb der oberen Baustoffebene angeordnet ist.

12. Verfahren zur Montage eines Ablaufsystems nach Anspruch 11,
**dadurch gekennzeichnet, dass**
an der oberen Baustoffebene (22) eine zum Schalungsstutzen (10) weisende Fase (23) angearbeitet wird, wobei der gekürzte Schalungsstutzen (10) unterhalb der oberen Baustoffebene (22) liegt und beim Einbau des Rinnenkörpers (19), im Bereich zwischen dem Kragen (18), dem Aufsatzstutzen (11) und der Fase (23), ein den Aufsatzstutzen (11) umlaufender Freiraum 24 verbleibt, der beim weiteren Einbau des Rinnenkörpers (19) ganz oder zumindest teilweise wieder geschlossen wird.

## Claims

1. A connection device for a discharge system for draining circulation areas,
wherein the connection device has a top nozzle (11), which is connectable to a top piece for draining water, and a discharge body (12), which is connectable to an exhaust water system,
wherein
a shuttering nozzle (10) is arranged between the top nozzle (11) and the discharge body (12), wherein the shuttering nozzle (10) extends into the discharge body (12) and has a support flange (13) arranged between the axial ends of the shuttering nozzle (10),
**characterized in that**
the shuttering nozzle (10) has drainage openings (16) which are arranged above the support flange (13) to be distributed over the circumference.

2. The connection device according to claim 1,
**characterized in that**
the support flange (13) has recesses (14) for the screw connections (15) of the discharge body (12).

3. The connection device according to claims 1 or 2,
**characterized in that**
the shuttering nozzle (10) forms a means for height adaptation so that the connection device can be adapted to the respective height of a road surface.

4. The connection device according to any one of the preceding claims,
**characterized in that**
the portion of the shuttering nozzle (10) oriented towards the surface in the mounted state is of equal length or longer than the portion extending in the discharge body (12).

5. The connection device according to any one of the preceding claims,
**characterized in that**
the top nozzle (11) protrudes beyond the drainage openings (16).

6. The connection device according to any one of the preceding claims,
**characterized in that**
the top nozzle (11) has a tapering (17) at the end facing the top piece.

7. The connection device according to any one of the preceding claims,
**characterized in that**
the outer diameter of the top nozzle is smaller than the inner diameter of the shuttering nozzle so as facilitate the assembly.

8. The connection device according to any one of the preceding claims,
**characterized in that**
the top nozzle (11) has a collar (18) extending around the top nozzle (11) in the circumferential direction.

9. The connection device according to claim 8,
**characterized in that**
the top nozzle (11) is rigidly connected to the top piece comprising a gutter body (19).

10. A discharge system having a connection device according to claim 1 and a top piece,
wherein the top piece comprises a gutter body (19) which is connectable to the top nozzle (11) of the connection device.

11. A method for mounting a discharge system according to claim 10,
in which the shuttering nozzle (10) is put onto the discharge body (12) together with the support flange (13), subsequently, a building material, in particular mortar is applied, and an upper building material plane (22) is formed, wherein a part of the upper portion of the shuttering nozzle (10) is shortened prior to the application of the building material, so that the upper edge of the shuttering nozzle (10) is arranged on the same plane or below the upper building material plane.

12. The method for mounting a discharge system according to claim 11,
**characterized in that**
into the upper building material plane (22), a chamfer (23) directed towards the shuttering nozzle (10) is incorporated, wherein the shortened shuttering nozzle (10) is located below the upper building material plane (22), and, when the gutter body (19) is installed, a free space (24) surrounding the top nozzle (11) remains in the area between the collar (18), the top nozzle (11), and the chamfer (23), which is completely or at least in part closed again during further installation of the gutter body (19).

## Revendications

1. Dispositif de raccordement pour un système d'évacuation pour le drainage de surfaces de circulation, sachant que le dispositif de raccordement présente une tubulure de rehausse (11) qui peut être reliée à une rehausse pour l'évacuation d'eau et un corps d'évacuation (12) qui peut être relié à un système d'eaux usées,
sachant que
une tubulure de coffrage (10) est disposée entre la tubulure de rehausse (11) et le corps d'évacuation (12), sachant que la tubulure de coffrage (10) s'étend dans le corps d'évacuation (12) et présente une flasque d'appui (13) qui est disposée entre les extrémités axiales de la tubulure de coffrage (10),
**caractérisé en ce que**
la tubulure de coffrage (10) présente des ouvertures de drainage (16) qui sont disposées au-dessus de la flasque d'appui (13) de manière répartie sur la périphérie.

2. Dispositif de raccordement selon la revendication 1,
**caractérisé en ce que**
la flasque d'appui (13) présente des évidements (14) pour les raccords vissés (15) du corps d'évacuation (12).

3. Dispositif de raccordement selon les revendications 1 ou 2,
**caractérisé en ce que**
la tubulure de coffrage (10) forme un moyen pour l'adaptation de hauteur de telle sorte que le dispositif de raccordement puisse être adapté à la hauteur respective d'un revêtement routier.

4. Dispositif de raccordement selon l'une des revendications précédentes,
**caractérisé en ce que**
la section de la tubulure de coffrage (10) qui est dirigée vers la surface à l'état monté est de même longueur ou plus longue que la section qui s'étend dans le corps d'évacuation (12).

5. Dispositif de raccordement selon l'une des revendications précédentes,
**caractérisé en ce que**
la tubulure de rehausse (11) dépasse des ouvertures de drainage (16).

6. Dispositif de raccordement selon l'une des revendications précédentes,
**caractérisé en ce que**
la tubulure de rehausse (11) présente un effilement (17) au niveau de l'extrémité tournée vers la rehausse.

7. Dispositif de raccordement selon l'une des revendications précédentes,
**caractérisé en ce que**
le diamètre extérieur de la tubulure de rehausse est plus petit que le diamètre intérieur de la tubulure de coffrage, afin de faciliter le montage.

8. Dispositif de raccordement selon l'une des revendications précédentes,
**caractérisé en ce que**
la tubulure de rehausse (11) présente un collet (18) qui s'étend en direction périphérique autour de la tubulure de rehausse (11).

9. Dispositif de raccordement selon la revendication 8,
**caractérisé en ce que**
la tubulure de rehausse (11) est fermement reliée à la rehausse comprenant un corps de goulotte (19).

10. Système d'évacuation comportant un dispositif de raccordement selon la revendication 1 et une rehausse,
sachant que la rehausse comprend un corps de goulotte (19) qui peut être relié à la tubulure de rehausse (11) du dispositif de raccordement.

11. Procédé de montage d'un système d'évacuation selon la revendication 10,
dans lequel la tubulure de coffrage (10) est posée avec la flasque d'appui (13) sur le corps d'évacuation (12), ensuite un matériau de construction, en particulier du mortier, est appliqué et un plan supérieur de matériau de construction (22) est formé, sachant qu'une partie de la section supérieure de la tubulure de coffrage (10) est raccourcie avant l'application du matériau de construction de telle sorte que le bord supérieur de la tubulure de coffrage (10) soit disposé sur le même plan ou sous le plan supérieur de matériau de construction.

12. Procédé de montage d'un système d'évacuation selon la revendication 11,
**caractérisé en ce que**
au niveau du plan supérieur de matériau de construction (22), un chanfrein (23) pointant vers la tubulure de coffrage (10) est pratiqué, sachant que la tubulure de coffrage (10) raccourcie est située sous le plan supérieur de matériau de construction (22) et lors de l'insertion du corps de goulotte (19), dans la zone entre le collet (18), la tubulure de rehausse (11) et le chanfrein (23), il reste un espace libre (24) entourant la tubulure de rehausse (11), qui se referme totalement ou au moins partiellement lors de l'insertion ultérieure du corps de goulotte (19).
